# FASCICULE DE BREVET EUROPEEN

(11) **EP 2 310 648 B1**
(45) Date de publication et mention de la délivrance du brevet: **07.08.2013**
(21) Numéro de dépôt: 09784444.3
(22) Date de dépôt: 29.06.2009
(51) Int. Cl.: F01P 3/02, F01P 7/16, F01P 7/14

(54) **PROCEDE DE CONTROLE DE DEBIT DE LIQUIDE DE REFROIDISSEMENT**
VERFAHREN ZUR STEUERUNG DES FLUSSES EINER KÜHLFLÜSSIGKEIT
METHOD FOR CONTROLLING THE FLOW OF A COOLING LIQUID

(30) Priorité: 11.07.2008 FR 0854757
(43) Date de publication de la demande: 20.04.2011
(73) Titulaire: Renault S.A.S., 92100 Boulogne-Billancourt (FR)
(72) Inventeur: BENET, Frédéric, F-78530 Buc (FR)
(86) Numéro de dépôt international: PCT/FR2009/051251
(87) Numéro de publication internationale: WO 2010/004184

(56) Documents cités:
- EP-A- 1 310 642
- WO-A-99/15769
- GB-A- 2 425 619

## Description

L'invention concerne le domaine du contrôle des pompes à eau dans un moteur à combustion d'un véhicule moteur. L'invention concerne en particulier un procédé de contrôle de débit de liquide de refroidissement mis en circulation par une pompe à eau dans un moteur à combustion d'un véhicule moteur.

Un tel véhicule moteur comporte une pompe à eau pouvant être mécanique ou électrique.

Une pompe à eau a pour rôle de convertir une énergie de vitesse en énergie de pression. Grâce à la section évolutive d'une volute au niveau d'une turbine, la vitesse du fluide diminue et la pression augmente.

Une pompe à eau mécanique comprend, comme illustré dans la figure 1, un corps M8 logé dans un carter M9 d'un moteur, un axe M2 sur lequel est monté de manière coaxiale une turbine M1 et une poulie M3, un joint d'étanchéité dynamique M4 et des roulements M5.

Le corps M8 du moteur délimite sur trois côtés un réservoir M6. Le dernier côté est délimité par les roulements M5.

Le long de l'axe M2, sont disposés successivement la poulie M3, les roulements M5, le joint d'étanchéité M4 et enfin la turbine M1. La poulie M3, les roulements M5 et une partie du joint d'étanchéité M4 sont disposés dans une première partie dite sèche. La turbine M1 et une autre partie du joint d'étanchéité M4 sont disposées dans une deuxième partie en contact avec le liquide de refroidissement.

La poulie M3 est entraînée en rotation par le moteur. Le mouvement de rotation est transmis à la turbine M1 par l'intermédiaire de l'axe M2. Les roulements M5 permettent d'assurer le mouvement de rotation avec un bon niveau de guidage et une faible usure. Le joint d'étanchéité M4 assure l'étanchéité entre la partie sèche et la partie en contact avec le liquide de refroidissement. Ce joint M4 comporte deux bagues. Une première bague est fixe et liée au corps M8. Une deuxième bague tourne et est liée à l'axe M2.

Pour limiter la température du joint M4, une faible fuite de liquide de refroidissement est admise au travers du joint M4. Cette fuite est recueillie dans le réservoir M6 où le liquide se solidifie au contact de l'air.

Dans un moteur équipé d'une pompe à eau mécanique, le liquide de refroidissement est mis en circulation par le moteur. Ainsi, dès que le moteur tourne, le liquide de refroidissement circule et refroidit le moteur.

Or, dans certain cas, notamment lors du démarrage et/ou quand la température ambiante est basse, il est souhaitable que la pompe à eau soit désactivée. En effet, tant que la température du moteur ne dépasse pas une température critique donnée, au-delà de laquelle le fonctionnement du moteur risque d'être anormal, il n'y a pas besoin de le refroidir.

Aussi, plus la température du moteur est importante, et plus la viscosité de l'huile diminue, ce qui réduit les frottements et donc la consommation du moteur.

Une pompe à eau électrique comprend, comme illustrée sur la figure 2, un corps E8, un axe E2 sur lequel sont montés, de manière coaxiale et solidaire, une turbine E1, deux paliers E4 et un aimant E6. Dans le corps E8 est logé un bobinage E5 fixe en regard de l'aimant E6.

Les paliers sont disposés de part et d'autre de l'aimant E6. La turbine E1 et en dehors du corps E8.

Le mouvement de rotation n'est pas transmis, dans le cas d'une pompe à eau électrique, par le moteur thermique mais par un moteur électrique. Lorsque le bobinage est alimenté, le champ magnétique ainsi généré entraine en rotation l'axe E2 grâce à l'aimant E6.

L'étanchéité entre une partie sèche et une partie en contact avec le liquide de refroidissement est assurée par un ensemble de joint statique E3.

Les roulements M5 de la pompe à eau mécanique sont remplacés dans la pompe à eau électrique par les deux paliers E4 généralement en carbone qui sont immergés dans le liquide de refroidissement et qui sont donc naturellement refroidis. Il n'y a pas de fuite.

Le document JP2005-256642 décrit un procédé comprenant les étapes suivantes : une température thw de liquide de refroidissement est détectée ; à partir de la température de liquide de refroidissement détectée est déterminée une sortie de base Pb correspondante à l'aide d'une table de correspondance thw/Pb ; une température du moteur Tm est estimée ; une différence (Ts = Tm - Tf) entre la température du moteur et la température du liquide de refroidissement est calculée ; un coefficient correcteur V est déterminé à l'aide d'une table de correspondance Ts/V ; ce coefficient correcteur V permet enfin de corriger la valeur de la sortie de base Pb à injecter à la pompe à eau électrique.

Le document JP2000-303841 décrit un procédé permettant de contrôler une pompe à eau électrique grâce à : une comparaison entre une température de liquide de refroidissement dans une chemise d'eau du moteur et un premier seuil ; des comparaisons entre une température de liquide de refroidissement dans un radiateur de chauffage du moteur et un deuxième, troisième et quatrième seuil.

Ces deux solutions proposées utilisent des capteurs de température qui doivent être robustes puisqu'utilisés dans un environnement chaud (température d'eau de l'ordre de 100°C), sinon la détection de la température risque d'être erronée. Ces solutions sont donc onéreuses.

Or, il serait avantageux de tirer partie des installations déjà présentes dans de nombreux modèles de moteur à combustion aujourd'hui disponibles.

De telles solutions ont déjà été proposées.

Le document US 2003/0113213 décrit un procédé dans lequel soit une température du liquide de refroidissement présent dans le moteur est déterminée et comparée à une température de consigne, soit une quantité de fuel injectée dans le moteur depuis le démarrage est comparée à une quantité de fuel de consigne. Ces comparaisons permettent le contrôle de la mise en circulation de fluide de refroidissement par la pompe à eau électrique.

Cependant, utiliser la quantité de fuel injectée afin de déterminer les instants d'activation de la pompe à eau électrique n'est pas une solution fiable. En effet, la quantité de fuel n'est pas directement liée à une température du point le plus chaud dans un moteur (cette température permettant de savoir quand la pompe à eau électrique doit être mise en marche), puisque la température de ce point dépend de plusieurs paramètres dont l'efficacité du moteur, le mélange combustion air, la qualité du fuel, etc.

Le document DE 102 48 552 décrit un procédé dans lequel la mise en marche de la pompe à eau électrique est commandée lorsque au moins l'une des valeurs suivantes dépassent un seuil respectif : la température du liquide de refroidissement ; la température de l'air admis ; la puissance de chauffe ; et une durée de fonctionnement.

Également, la pompe à eau électrique est mise en marche si un régime moteur dépasse un régime seuil en même temps que la vitesse du véhicule dépasse une vitesse seuil.

Cependant, un des désavantages de ce procédé est que la pompe à eau est mise en marche au bout d'une durée de fonctionnement déterminée. C'est-à-dire que quelque soit la température ambiante, le fluide de refroidissement est mis en circulation au-delà de cette durée de fonctionnement, alors même que dans certaines conditions, il serait plus économique de ne pas procéder au refroidissement du moteur puisque celui-ci est encore froid.

Un but de l'invention est de proposer un procédé de contrôle de débit de liquide de refroidissement utilisant l'équipement déjà présent dans la plupart des moteurs à combustion.

Dans ce but, l'invention propose un procédé de contrôle de débit d'un liquide de refroidissement dans un moteur à combustion comprenant un carter et une pompe à eau, caractérisé en ce qu'une estimation d'une température matière, correspondant au point le plus chaud du carter, est réalisée à partir d'un calcul d'une énergie emmagasinée calculée par une intégrale d'une puissance restituée correspondant à une puissance restituée au liquide de refroidissement si le liquide de refroidissement était mis en mouvement.

Un avantage du procédé selon l'invention est qu'il permet une estimation plus précise de la température du moteur à combustion et ainsi rendre le fonctionnement de la pompe à eau plus économique.

D'autres caractéristiques non limitatives et optionnelles sont :
- le procédé comprend les étapes consistant à déterminer la puissance restituée à partir d'un régime moteur et d'une puissance du moteur ;
- le procédé comprend les étapes consistant à déterminer une décision sur le débit du liquide de refroidissement à partir de la puissance restituée et d'un état du moteur ;
- l'étape consistant à déterminer une décision sur le débit du liquide de refroidissement comprend les sous-étapes suivantes : initialisation d'une première énergie seuil quand l'état du moteur correspond à un démarrage du moteur ; calcul de l'énergie emmagasinée de manière itérative tant que l'énergie emmagasinée est en deçà de la première énergie seuil à partir de la puissance emmagasinée ; et arrêt du calcul de l'énergie emmagasinée dès que l'énergie emmagasinée atteint ou dépasse la première énergie seuil ;
- la décision sur le débit du liquide de refroidissement est telle que : le liquide de refroidissement n'est pas mis en circulation tant que l'énergie emmagasinée est en deçà de la première énergie seuil ; et le liquide de refroidissement est mis en circulation dès que l'énergie emmagasinée atteint ou dépasse la première énergie seuil ;
- l'étape consistant à déterminer une décision sur le débit du liquide de refroidissement comprend, en outre, la sous-étape d'initialisation d'une deuxième énergie seuil intermédiaire inférieure à la première énergie seuil quand l'état du moteur correspond à un démarrage du moteur ;
- la décision sur le débit du liquide de refroidissement est telle que : le liquide de refroidissement n'est pas mis en circulation tant que l'énergie emmagasinée est en deçà de la deuxième énergie seuil intermédiaire ; le liquide de refroidissement est mis en circulation à un premier débit dès que l'énergie emmagasinée atteint ou dépasse la deuxième énergie seuil intermédiaire et tant qu'elle est en deçà de la première énergie seuil ; et le liquide de refroidissement est mis en circulation à un deuxième débit supérieur au premier débit dès que l'énergie emmagasinée atteint ou dépasse la première énergie seuil ;
- le procédé comprend un premier mode sécurité consistant à mettre en circulation le liquide de refroidissement au moins à un troisième débit prédéterminé dès qu'une température de liquide correspondant à la température du liquide de refroidissement dans le moteur atteint ou dépasse une température seuil ;
- le procédé comprend un deuxième mode sécurité consistant à mettre en circulation le liquide de refroidissement au moins à un quatrième débit prédéterminé au bout d'un temps prédéterminé depuis le démarrage du moteur ;
- l'initialisation de la première énergie seuil et, le cas échéant, de la deuxième énergie seuil intermédiaire est réalisée en fonction d'une température du liquide de refroidissement dans le moteur au moment du démarrage de celui-ci ; et
- l'estimation de la température matière à partir de l'énergie emmagasinée est effectuée grâce à une table de correspondance énergie emmagasinée/température matière ; et en ce que cette table énergie emmagasinée/température matière est obtenue par apprentissage en régime de rotation déterminée et quand la puissance emmagasinée est stable.

L'invention propose également un système pour le contrôle de débit de liquide de refroidissement, mettant en oeuvre le procédé selon l'une quelconque des revendications précédentes, caractérisé en ce que le système comprend :
- un capteur de température du carter ;
- une unité de détermination de la puissance emmagasinée à partir d'un régime moteur et d'un couple moteur ; et
- une unité de décision déterminant le débit du liquide de refroidissement en fonction de l'énergie emmagasinée.

D'autres caractéristiques, buts et avantages de la présente invention apparaîtront à la lecture de la description détaillée qui va suivre, au regard des dessins annexés, donnés à titre d'exemples non limitatifs et sur lesquels :
- la figure 1 est une représentation schématique d'une pompe à eau mécanique ;
- la figure 2 est une représentation schématique d'une pompe à eau électrique ;
- la figure 3 est une représentation schématique d'une unité de détermination de la puissance emmagasinée ;
- la figure 4 est un logigramme représentant un premier mode de réalisation d'une unité de décision selon l'invention ;
- la figure 5 est un logigramme représentant un deuxième mode de réalisation d'une unité de décision selon l'invention ;
- la figure 6 est une représentation schématique d'une unité de surveillance de la température du liquide de refroidissement ; et
- la figure 7 est une représentation schématique d'un exemple de réalisation du procédé selon l'invention.

Comme il a été dit précédemment, plus la matière, qui constitue un moteur, est chaude et plus la viscosité de l'huile moteur est faible. Ceci entraîne une diminution des frottements et donc une diminution de la consommation.

La matière du moteur ne doit cependant pas dépasser une température critique. Au-delà de cette température critique, le moteur n'est plus fiable et un fort endommagement du moteur peut se produire.

Mais, selon la température ambiante, une température de la matière du moteur (appelée ci-après température matière) peut, avant le démarrage, être en-deçà de la température critique.

Pendant une durée allant du démarrage jusqu'au moment où la température matière dépasse la température critique, il est donc avantageux de ne pas refroidir le moteur.

C'est pourquoi, dans certains cas d'utilisation, il est intéressant de retarder une mise en circulation d'un liquide de refroidissement, dans un circuit de refroidissement du moteur équipé d'une pompe à eau électrique.

Afin de connaître le moment où le liquide de refroidissement doit être mis en circulation, il faut déterminer la température matière du moteur. La température matière du moteur pris en considération doit être une température Tₘₐₓ d'un point du moteur qui est le point P1 le plus chaud.

De préférence, ce point P1 est situé au niveau d'un pontet inter-soupape échappement/échappement.

L'acquisition de cette température Tₘₐₓ n'est cependant pas avantageuse pour des raisons de coût et de fiabilité. Cette température Tₘₐₓ est alors, selon l'invention, déterminée à partir d'une quantité d'énergie emmagasinée dans le moteur.

Lorsque la pompe à eau électrique fonctionne, cette quantité d'énergie emmagasinée est restituée au liquide de refroidissement. En l'absence d'une circulation du liquide de refroidissement, cette quantité d'énergie est alors transmise à la matière du moteur, ce qui entraîne son réchauffement.

Cette quantité d'énergie emmagasinée est donc une image fidèle de la température matière en prenant en compte la température matière lors du démarrage. Et une estimation de cette température est faite grâce à une table de correspondance énergie emmagasinée/température matière.

Cette quantité d'énergie emmagasinée est exprimée par : $E □ {\int }_{{t}_{0}}^{{t}_{1}} {P}_{eau} \left(N\left(t\right),PME\left(t\right)\right) . dt ;$
avec *t₀* l'instant du début du cycle et *t₁* l'instant auquel l'énergie emmagasinée est considérée ; *Pₑₐᵤ* une puissance restituée au liquide de refroidissement quand celui-ci est en circulation et à la matière du moteur sinon ; *N*(*t*) un régime moteur à l'instant *t* ; et *PME*(*t*) une puissance moteur efficace à l'instant t.

Cette quantité d'énergie est déterminée par une unité de détermination d'énergie emmagasinée dont le fonctionnement est le suivant.

La puissance *Pₑₐᵤ* est déterminée à partir d'une table de correspondance calorie/eau exprimée sous forme d'un tableau à deux entrées (régime moteur et puissance moteur efficace).

Cette table est prédéterminée par un essai pour lequel la puissance *Pₑₐᵤ* est mesurée pour chaque couple (*N*(*t*) ; *PME*(*t*)) du tableau.

L'énergie *E* est comparée ensuite à une énergie seuil *Eₛₑᵤᵢₗ* qui dépend de la température matière lors du démarrage que l'on prend égale à la température de liquide du liquide de refroidissement dans le moteur.

Cette énergie seuil *Eₛₑᵤᵢₗ* est déterminée lors d'un essai en régime établi sur un point de régime et une puissance moteur constante. Sous débit de liquide de refroidissement nul, une acquisition depuis la mise en fonctionnement du moteur jusqu'à l'atteinte de la température critique permet, moyennant un calcul de l'intégrale (donnant *E* et simplifié du fait du régime établi), la détermination de l'énergie seuil *Eₛₑᵤᵢₗ*.

Une unité de décision détermine un mode de fonctionnement de la pompe à eau.

Tant que l'énergie *E* est inférieure à l'énergie seuil *Eₛₑᵤᵢₗ,* la pompe à eau électrique n'est pas mise en fonctionnement.

Ainsi la pompe à eau électrique présente au moins deux modes de fonctionnement.

Dans le premier mode de fonctionnement, quand *E* < *Eₛₑᵤᵢₗ*, la pompe à eau n'est pas mise en action, il n'y a donc pas de circulation de liquide de refroidissement.

Dans le deuxième mode de fonctionnement correspondant à *E* > *Eseuil,* la pompe est mise en action et son régime de rotation est lié aux conditions d'utilisation du moteur.

Dans un autre mode de réalisation de l'invention, un mode de fonctionnement intermédiaire est ajouté ainsi qu'un deuxième seuil d'énergie *Eᵢₙₜ* inférieur à l'énergie seuil *Eₛₑᵤᵢₗ*. Ainsi la pompe a trois modes de fonctionnement.

Dans une variante, le deuxième seuil est une énergie seuil intermédiaire correspondant à une température critique d'utilisation d'un organe du circuit de refroidissement.

Dans une autre variante, le deuxième seuil est ajouté afin de permettre une circulation du liquide de refroidissement actionnée par la pompe à eau non liée aux conditions d'utilisation du moteur. Par exemple, ceci est recherché afin d'atténuer un retard d'une information sur la température de liquide délivrée par un capteur dû à la non circulation de liquide de refroidissement.

Le mode de fonctionnement intermédiaire correspond à un débit de liquide de refroidissement inférieur ou égal à celui du deuxième mode de fonctionnement.

En variante des premier et deuxième modes de réalisation, un seuil temporel, correspondant à une durée d'utilisation au-delà de laquelle le liquide de refroidissement est mis en circulation, est ajouté. Ceci est déterminé par une unité de surveillance de la température du liquide de refroidissement.

En variante encore des premier et deuxième modes de réalisation, un seuil sur la température du liquide de refroidissement peut être ajouté. Si la température du liquide de refroidissement, compris dans le moteur mais non circulant, dépasse ce seuil, le liquide de refroidissement est mis en circulation.

En variante encore, le seuil temporel et le seuil sur la température peuvent être tous les deux ajoutés aux premier et/ou deuxième modes de réalisation.

En référence aux figures 3 à 6 sont ci-après décrits des modes particuliers de réalisation, donnés à titre d'exemple, de chacune des unités.

La puissance emmagasinée *Pₑₐᵤ*(*t*) est calculée par l'unité 3 de détermination de l'énergie emmagasinée à partir d'une mesure du régime moteur *N*(*t*), et d'une mesure du couple moteur *CMI*(*t*). Un multiplicateur 32 multiplie les valeurs de ces mesures et donne à sa sortie la puissance du moteur efficace *PME*(*t*)*,* suivant la formule : $PME \left(t\right) = \frac{2 ⋅ π}{60} ⋅ CMI \left(t\right) ⋅ N \left(t\right) .$

La puissance du moteur efficace *PME*(*t*) et le régime moteur *N*(*t*) sont ensuite envoyés en entrée de la table de correspondance calories/eau 31 qui donne en sortie la puissance emmagasinée.

La figure 4 est un logigramme illustrant le procédé de contrôle de débit de liquide de refroidissement selon le première mode de réalisation à deux modes de fonctionnement de l'unité 4 de décision.

À la première étape S1, les valeurs de la puissance emmagasinée, de l'énergie seuil sont initialisées. La puissance emmagasinée initiale est nulle et celle de l'énergie seuil dépend de la température initiale du liquide de refroidissement, c'est-à-dire au moment du démarrage. Cette énergie seuil est déterminée à partir d'un tableau à une variable d'entrée (température initiale du liquide de refroidissement).

Tant qu'il n'y a pas démarrage du moteur, on reste à la première étape. S'il y a démarrage du moteur, un module de calcul calcule l'énergie emmagasinée *E*(*t*) à l'étape S2. Ce calcul est réitéré à intervalle régulier *dt*. Ainsi l'énergie emmagasinée à l'instant t vaut : $E \left(t\right) = E ⁢ \left(t-dt\right) + {P}_{eau} \left(t\right) . dt .$

Avant chaque réitération du calcul, un module de comparaison compare la valeur de l'énergie emmagasinée à l'énergie seuil déterminée lors de l'étape S1 (Q1).

Si l'énergie emmagasinée est inférieure à l'énergie seuil, alors le calcul est réitéré.

Si l'énergie emmagasinée est supérieure à l'énergie seuil, alors le calcul n'est pas réitéré et la pompe à eau est mise en action à l'étape S3.

La figure 5 est un logigramme illustrant le deuxième mode de réalisation du procédé à trois modes de fonctionnement de l'unité 4' de décision.

Dans une première étape S1', la puissance emmagasinée *Pₑₐᵤ*, la première énergie seuil *Eₛₑᵤᵢₗ* et la deuxième énergie seuil intermédiaire *Eᵢₙₜ* sont initialisées. Tant qu'il n' y a pas démarrage du moteur, le procédé reste à la première étape S1'.

Après le démarrage, le module de calcul calcule l'énergie emmagasinée, dans une deuxième étape S2' identique à l'étape S2.

Un module de comparaison de niveau intermédiaire compare l'énergie emmagasinée *E*(*t*) à la deuxième énergie seuil intermédiaire *Eᵢₙₜ* (Q2').

Si l'énergie emmagasinée *E*(*t*) est inférieure à la deuxième énergie seuil intermédiaire *Eᵢₙₜ*, le calcul est réitéré à l'étape S2'. Sinon un module de comparaison compare l'énergie emmagasinée *E*(*t*) à la première énergie seuil *Eₛₑᵤᵢₗ* (Q1').

Si l'énergie emmagasinée *E*(*t*) est inférieure à la première énergie seuil *Eₛₑᵤᵢₗ* alors le mode de fonctionnement intermédiaire est mis en action dans l'étape S4'.

Si l'énergie emmagasinée *E*(*t*) est supérieure à la première énergie seuil *Eₛₑᵤᵢₗ* alors le deuxième mode de fonctionnement intermédiaire est mis en action et le calcul de l'énergie emmagasinée *E*(*t*) est arrêté, dans l'étape S3'.

Enfin, des pertes par convection dans le liquide de refroidissement contribuent à augmenter la température du liquide de refroidissement et, suivant l'agencement du circuit, à créer un thermosiphon. Il est donc possible d'utiliser un seuil sur la température de liquide Tₛₑᵤᵢₗ afin de prendre en compte cette augmentation de la température du liquide de refroidissement.

Un autre seuil sur le temps passé depuis le démarrage est également possible.

Les seuils sur la température de liquide et sur le temps passé depuis le démarrage constituent en variante des seuils de sécurité, c'est-à-dire que quelque soit la décision prise par l'unité 4, 4' de décision, si le seuil sur la température du liquide de refroidissement et/ou le seuil sur le temps passé depuis le démarrage est/sont atteints et/ou dépassés alors le liquide de refroidissement est mis en circulation.

La figure 6 est un schéma illustrant le fonctionnement de l'unité 6 de surveillance de la température du liquide de refroidissement permettant de prendre en compte l'augmentation de la température de liquide due aux pertes par convection. Ce module comprend un comparateur 61 comparant la température de liquide Tₑₐᵤ au seuil Tₛₑᵤᵢₗ. La température de liquide est mesurée par un capteur de température conventionnel pour ce type d'utilisation. La sortie du comparateur est reliée à un commutateur 62 permettant de faire basculer d'un mode de pilotage nominal *Mₙ* à un mode sécurité *Mₛ*, donnant à la sortie de l'unité 6 de surveillance une consigne de sécurité *Sₚ* déterminant le régime auquel la pompe doit fonctionner en mode sécurité.

Le mode de pilotage nominal correspond au mode de fonctionnement déterminé par l'unité 4, 4' de décision. Le mode sécurité correspond à un mode de fonctionnement forfaitaire prédéterminé.

Par exemple, pour le mode sécurité, le mode de fonctionnement forfaitaire y étant associé correspond à un régime de rotation seuil Wₛₑᵤᵢₗ, par exemple 85% du débit maximal possible. La condition de basculement au mode sécurité est Tₑₐᵤ ≥ Tₛₑᵤᵢₗ·

En référence à la figure 7 est ci-après décrit un exemple illustratif et non limitatif d'une réalisation mettant en oeuvre les trois unités ci-dessus décrites.

Dans cette réalisation, les données d'entrée sont :
- la température de liquide Tₑₐᵤ ;
- le régime de rotation du moteur *N*(*t*) ;
- le couple du moteur *CMI*(*t*) ; et
- l'état du moteur marche/arrêt *Etₘ*.

La donnée de sortie est une consigne de pilotage du débit du liquide de refroidissement, exprimé ici sous la forme de modulation de largeur d'impulsion MLI (ou encore PWM, *Pulse Width Modulation* en anglais). C'est-à-dire que le temps passé à l'état haut, pendant une période du signal en créneaux généré, détermine le débit du liquide de refroidissement.

L'unité 3 de détermination de l'énergie emmagasinée reçoit en entrée le régime de rotation du moteur *N*(*t*) et le couple du moteur *CMI*(*t*) et renvoie en sortie la puissance *Pₑₐᵤ*(*t*).

L'unité 4, 4' de décision reçoit en entrée la puissance *Pₑₐᵤ*(*t*) ainsi que l'état du moteur *Etₘ* (démarrage ou non) et revoie en sortie une décision sur le débit du liquide de refroidissement à mettre en place dans le moteur De.

L'unité 6 de surveillance de la température de liquide reçoit en entrée la mesure de la température de liquide. Elle renvoie en sortie une décision sur le débit du liquide de refroidissement qui est soit celui déterminé par l'unité 4, 4' de décision soit un débit de sécurité correspondant au mode sécurité.

Les sorties des unités 4 (ou 4') et 6 sont envoyées à l'entrée d'une unité 7 de détermination du débit qui détermine le débit du liquide *Qₗ* de refroidissement à mettre en place selon ces informations et en fonction du régime moteur *N*(*t*).

En variante, une unité 8 de surveillance du temps passé depuis le démarrage peut être ajoutée comprenant un intégrateur de temps et qui renvoie le temps passé depuis le démarrage Δ*t*. Sa sortie est envoyée à l'unité 7 de détermination du débit.

Le procédé selon l'invention n'est pas limité à une utilisation pour le contrôle du débit du liquide de refroidissement dans un moteur doté d'une pompe à eau électrique ; il peut être utilisé de manière avantageuse pour la détermination d'un seuil de mise en action d'une pompe à eau débrayable électromagnétique, pneumatique, par galet de friction ou associée à une vanne.

Un avantage de ce procédé est de ne pas avoir recours à d'autres capteurs que ceux déjà existant dans la plupart des moteurs avec une pompe à eau mécanique.

Un autre avantage de ce procédé est de pouvoir disposer des informations nécessaires à la mise en oeuvre du procédé sur un réseau du calculateur moteur (couple régime, température).

## Revendications

1. Procédé de contrôle de débit d'un liquide de refroidissement dans un moteur à combustion comprenant un carter et une pompe à eau, **caractérisé en ce qu'**une estimation d'une température matière, correspondant au point le plus chaud du carter, est réalisée à partir d'un calcul d'une énergie emmagasinée (E) calculée par une intégrale d'une puissance restituée (Pₑₐᵤ(t)) correspondant à une puissance restituée au liquide de refroidissement si le liquide de refroidissement était mis en mouvement.

2. Procédé selon la revendication précédente, **caractérisé en ce qu'**il comprend les étapes consistant à :
- déterminer la puissance restituée (Pₑₐᵤ(t)) à partir d'un régime moteur (N(t)) et d'une puissance du moteur (PME(t)).

3. Procédé selon l'une quelconque des revendications précédentes, **caractérisé en ce qu'**il comprend en outre les étapes consistant à :
- déterminer une décision (De) sur le débit du liquide de refroidissement à partir de la puissance restituée (Pₑₐᵤ(t)) et d'un état du moteur (Etₘ).

4. Procédé selon la revendication précédente, **caractérisé en ce que** l'étape consistant à déterminer une décision (De) sur le débit du liquide de refroidissement comprend les sous-étapes suivantes :
- initialisation d'une première énergie seuil (Eₛₑᵤᵢₗ) quand l'état du moteur (Etₘ) correspond à un démarrage du moteur ;
- calcul de l'énergie emmagasinée (E) de manière itérative tant que l'énergie emmagasinée est en deçà de la première énergie seuil (Eₛₑᵤᵢₗ) à partir de la puissance emmagasinée ; et
- arrêt du calcul de l'énergie emmagasinée (E) dès que l'énergie emmagasinée (E) atteint ou dépasse la première énergie seuil (Eₛₑᵤᵢₗ).

5. Procédé selon la revendication précédente, **caractérisé en ce que** la décision (De) sur le débit du liquide de refroidissement est telle que :
- le liquide de refroidissement n'est pas mis en circulation tant que l'énergie emmagasinée (E) est en deçà de la première énergie seuil (Eₛₑᵤᵢₗ) ; et
- le liquide de refroidissement est mis en circulation dès que l'énergie emmagasinée (E) atteint ou dépasse la première énergie seuil (Eₛₑᵤᵢₗ)

6. Procédé selon la revendication 3, **caractérisé en ce que** l'étape consistant à déterminer une décision (De) sur le débit du liquide de refroidissement comprend, en outre, la sous-étape suivante :
- initialisation d'une deuxième énergie seuil intermédiaire (Eᵢₙₜ) inférieure à la première énergie seuil (Eₛₑᵤᵢₗ) quand l'état du moteur (Etₘ) correspond à un démarrage du moteur.

7. Procédé selon la revendication précédente, **caractérisé en ce que** la décision (De) sur le débit du liquide de refroidissement est telle que :
- le liquide de refroidissement n'est pas mis en circulation tant que l'énergie emmagasinée (E) est en deçà de la deuxième énergie seuil intermédiaire (Eᵢₙₜ) ;
- le liquide de refroidissement est mis en circulation à un premier débit dès que l'énergie emmagasinée (E) atteint ou dépasse la deuxième énergie seuil intermédiaire (Eᵢₙₜ) et tant qu'elle est en deçà de la première énergie seuil (Eₛₑᵤᵢₗ) ; et
- le liquide de refroidissement est mis en circulation à un deuxième débit supérieur au premier débit dès que l'énergie emmagasinée (E) atteint ou dépasse la première énergie seuil (Eₛₑᵤᵢₗ).

8. Procédé selon l'une quelconque des revendications 3 à 7, **caractérisé en ce qu'**il comprend en outre un premier mode sécurité consistant à mettre en circulation le liquide de refroidissement au moins à un troisième débit prédéterminé dès qu'une température de liquide (Tₑₐᵤ) correspondant à la température du liquide de refroidissement dans le moteur atteint ou dépasse une température seuil (Tₛₑᵤᵢₗ).

9. Procédé selon l'une quelconque des revendications 3 à 8, **caractérisé en ce qu'**il comprend en outre un deuxième mode sécurité consistant à mettre en circulation le liquide de refroidissement au moins à un quatrième débit prédéterminé au bout d'un temps prédéterminé depuis le démarrage du moteur.

10. Procédé selon l'une quelconque des revendications 3 à 9, **caractérisé en ce que** l'initialisation de la première énergie seuil (Eₛₑᵤᵢₗ) et, le cas échéant, de la deuxième énergie seuil intermédiaire (Eᵢₙₜ) est réalisée en fonction d'une température du liquide de refroidissement dans le moteur au moment du démarrage de celui-ci.

11. Procédé selon l'une quelconque des revendications précédentes, **caractérisé en ce que** l'estimation de la température matière à partir de l'énergie emmagasinée est effectuée grâce à une table de correspondance énergie emmagasinée/température matière ; et **en ce que** cette table énergie emmagasinée/température matière est obtenue par apprentissage en régime de rotation déterminée et quand la puissance emmagasinée est stable.

12. Système pour le contrôle de débit de liquide de refroidissement, le système comprenant :
- un capteur de température du carter ;
- une unité de détermination (3) de la puissance emmagasinée à partir d'un régime moteur (N(t)) et d'un couple moteur (CMI(t)) ; et
- une unité de décision (4, 4') déterminant le débit du liquide de refroidissement en fonction de l'énergie emmagasinée (E),
**caractérisé en ce que** le système met en oeuvre le procédé selon l'une quelconque des revendications précédentes.

13. Véhicule moteur **caractérisé en ce qu'**il comprend le système selon la revendication 12.

## Patentansprüche

1. Verfahren zur Steuerung der Durchflussmenge einer Kühlflüssigkeit in einem Verbrennungsmotor, der ein Gehäuse und eine Wasserpumpe enthält, **dadurch gekennzeichnet, dass** eine Schätzung einer Materialtemperatur, die dem wärmsten Punkt des Gehäuses entspricht, ausgehend von einer Berechnung einer gespeicherten Energie (E) durchgeführt wird, die durch ein Integral einer abgegebenen Leistung (P_{Wasser}(t)) berechnet wird, das einer an die Kühlflüssigkeit abgegebenen Leistung entspricht, wenn die Kühlflüssigkeit in Bewegung versetzt wird.

2. Verfahren nach dem vorhergehenden Anspruch, **dadurch gekennzeichnet, dass** es die Schritte enthält, die darin bestehen:
- die abgegebene Leistung (P_{Wasser}(t)) ausgehend von einer Motordrehzahl (N(t)) und einer Leistung des Motors (PME(t)) festzulegen.

3. Verfahren nach einem der vorhergehenden Ansprüche, **dadurch gekennzeichnet, dass** es außerdem die Schritte enthält, die darin bestehen:
- eine Entscheidung (De) über die Durchflussmenge der Kühlflüssigkeit ausgehend von der abgegebenen Leistung (P_{Wasser}(t)) und von einem Zustand des Motors (Etₘ) festzulegen.

4. Verfahren nach dem vorhergehenden Anspruch, **dadurch gekennzeichnet, dass** der Schritt, der darin besteht, eine Entscheidung (De) über die Durchflussmenge der Kühlflüssigkeit festzulegen, die folgenden Teilschritte enthält:
- Initialisierung einer ersten Schwellenenergie (E_{Schwelle}), wenn der Zustand des Motors (Etₘ) einem Start des Motors entspricht;
- iterative Berechnung der gespeicherten Energie (E), so lange die gespeicherte Energie sich unterhalb der ersten Schwellenenergie (E_{Schwelle}) befindet, ausgehend von der gespeicherten Leistung; und
- Beenden der Berechnung der gespeicherten Energie (E), sobald die gespeicherte Energie (E) die erste Schwellenenergie (E_{Schwelle}) erreicht oder überschreitet.

5. Verfahren nach dem vorhergehenden Anspruch, **dadurch gekennzeichnet, dass** die Entscheidung (De) über die Durchflussmenge der Kühlflüssigkeit derart ist, dass:
- die Kühlflüssigkeit nicht umgewälzt wird, so lange die gespeicherte Energie (E) sich unterhalb der ersten Schwellenenergie (E_{Schwelle}) befindet; und
- die Kühlflüssigkeit umgewälzt wird, sobald die gespeicherte Energie (E) die erste Schwellenenergie (E_{Schwelle} erreicht oder überschreitet.

6. Verfahren nach Anspruch 3, **dadurch gekennzeichnet, dass** der Schritt, der darin besteht, eine Entscheidung (De) über die Durchflussmenge der Kühlflüssigkeit festzulegen, außerdem den folgenden Teilschritt enthält:
- Initialisierung einer zweiten Zwischen-Schwellenenergie (Eᵢₙₜ) niedriger als die erste Schwellenenergie (E_{Schwelle}), wenn der Zustand des Motors (Etₘ) einem Start des Motors entspricht.

7. Verfahren nach dem vorhergehenden Anspruch, **dadurch gekennzeichnet, dass** die Entscheidung (De) über die Durchflussmenge der Kühlflüssigkeit derart ist, dass:
- die Kühlflüssigkeit nicht umgewälzt wird, so lange die gespeicherte Energie (E) sich unterhalb der zweiten Zwischen-Schwellenenergie (Eᵢₙₜ) befindet;
- die Kühlflüssigkeit mit einer ersten Durchflussmenge umgewälzt wird, sobald die gespeicherte Energie (E) die zweite Zwischen-Schwellenenergie (Eᵢₙₜ) erreicht oder überschreitet, und so lange sie sich unterhalb der ersten Schwellenenergie (E_{Schwelle}) befindet; und
- die Kühlflüssigkeit mit einer zweiten Durchflussmenge größer als die erste Durchflussmenge umgewälzt wird, sobald die gespeicherte Energie (E) die erste Schwellenenergie (S_{Schwelle}) erreicht oder überschreitet.

8. Verfahren nach einem der Ansprüche 3 bis 7, **dadurch gekennzeichnet, dass** es außerdem einen ersten Sicherheitsmodus enthält, der darin besteht, die Kühlflüssigkeit mit mindestens einer dritten vorherbestimmten Durchflussmenge umzuwälzen, sobald eine Flüssigkeitstemperatur (T_{Wasser}) entsprechend der Temperatur der Kühlflüssigkeit im Motor eine Schwellentemperatur (T_{Schwelle}) erreicht oder überschreitet.

9. Verfahren nach einem der Ansprüche 3 bis 8, **dadurch gekennzeichnet, dass** es außerdem einen zweiten Sicherheitsmodus enthält, der darin besteht, die Kühlflüssigkeit mit mindestens einer vierten vorherbestimmten Durchflussmenge am Ende eines vorherbestimmten Zeitraums seit dem Start des Motors umzuwälzen.

10. Verfahren nach einem der Ansprüche 3 bis 9, **dadurch gekennzeichnet, dass** die Initialisierung der ersten Schwellenenergie (E_{Schwelle}) und ggf. der zweiten Zwischen-Schwellenenergie (Eᵢₙₜ) abhängig von einer Temperatur der Kühlflüssigkeit im Motor zum Zeitpunkt von dessen Start ausgeführt wird.

11. Verfahren nach einem der vorhergehenden Ansprüche, **dadurch gekennzeichnet, dass** die Schätzung der Materialtemperatur ausgehend von der gespeicherten Energie mit Hilfe einer Korrespondenztabelle gespeicherte Energie/Materialtemperatur ausgeführt wird; und dass diese Tabelle gespeicherte Energie/Materialtemperatur durch Lernen im festgelegten Drehbetrieb, und wenn die gespeicherte Energie beständig ist, erhalten wird.

12. System zur Steuerung der Durchflussmenge einer Kühlflüssigkeit, wobei das System enthält:
- einen Temperatursensor des Gehäuses;
- eine Einheit (3) zur Festlegung der gespeicherten Leistung ausgehend von einer Motordrehzahl (N(t)) und einem Motordrehmoment (CMI(t)); und
- eine Entscheidungseinheit (4, 4'), die die Durchflussmenge der Kühlflüssigkeit abhängig von der gespeicherten Energie (E) festlegt, **dadurch gekennzeichnet, dass** das System das Verfahren nach einem der vorhergehenden Ansprüche anwendet.

13. Motorfahrzeug, **dadurch gekennzeichnet, dass** es das System nach Anspruch 12 enthält.

## Claims

1. Method for controlling the rate of flow of a liquid coolant in a combustion engine comprising a crank case and a water pump, **characterized in that** an estimate of a material temperature, corresponding to the hottest point of the crank case, is made on the basis of a calculation of stored energy (E) calculated as an integral of a restored power (P_{water}(t)) corresponding to a power restored to the liquid coolant if the liquid coolant was set in motion.

2. Method according to the preceding claim, **characterized in that** it comprises the steps consisting in:
- determining the restored power (P_{water}(t)) on the basis of an engine speed (N(t)) and of an engine power (PME(t)).

3. Method according to either one of the preceding claims, **characterized in that** it further comprises the steps consisting in:
- determining a decision (De) regarding the rate of flow of liquid coolant on the basis of the restored power (P_{water}(t)) and of an engine status (Etₘ).

4. Method according to the preceding claim, **characterized in that** the step consisting in determining a decision (De) regarding the rate of flow of liquid coolant comprises the following substeps:
- initializing a first threshold energy (Eₜₕᵣₑₛₕ) when the engine status (Etₘ) corresponds to a starting of the engine;
- calculating the stored energy (E) iteratively as long as the stored energy is below the first threshold energy (Eₜₕᵣₑₛₕ), on the basis of the stored power; and
- stopping the calculation of stored energy (E) as soon as the stored energy (E) reaches or exceeds the first threshold energy (Eₜₕᵣₑₛₕ).

5. Method according to the preceding claim, **characterized in that** the decision (De) regarding the rate of flow of liquid coolant is such that:
- the liquid coolant is not circulated as long as the stored energy (E) is below the first threshold energy (Eₜₕᵣₑₛₕ); and
- the liquid coolant is circulated as soon as the stored energy (E) reaches or exceeds the first threshold energy (Eₜₕᵣₑₛₕ).

6. Method according to Claim 3, **characterized in that** the step consisting in determining a decision (DE) regarding the rate of flow of liquid coolant further comprises the following substep:
- initializing a second intermediate threshold energy (Eᵢₙₜ) lower than the first threshold energy (Eₜₕᵣₑₛₕ) when the engine status (Etₘ) corresponds to a starting of the engine.

7. Method according to the preceding claim, **characterized in that** the decision (De) regarding the rate of flow of liquid coolant is such that:
- the liquid coolant is not circulated as long as the stored energy (E) is below the second intermediate threshold energy (Eᵢₙₜ) ;
- the liquid coolant is circulated as a first flow rate as soon as the stored energy (E) reaches or exceeds the second intermediate threshold energy (Eᵢₙₜ) and as long as it is below the first threshold energy (Eₕᵣₑₛₕ); and
- the liquid coolant is circulated as a second flow rate higher than the first flow rate as soon as the stored energy (E) reaches or exceeds the first threshold energy (Eₜₕᵣₑₛₕ).

8. Method according to any one of Claims 3 to 7, **characterized in that** it further comprises a first safety mode that consists in circulating the liquid coolant at least at a predetermined third flow rate as soon as a coolant temperature (T_{water}) corresponding to the temperature of the liquid coolant in the engine reaches or exceeds a threshold temperature (Tₜₕᵣₑₛₕ).

9. Method according to any one of Claims 3 to 8, **characterized in that** it further comprises a second safety mode that consists in circulating the liquid coolant at least at a predetermined fourth flow rate after a predetermined time has elapsed since the engine was started.

10. Method according to any one of Claims 3 to 9, **characterized in that** the first threshold energy (Eₜₕᵣₑₛₕ) and, where appropriate, the second intermediate threshold energy (Eᵢₙₜ) is/are initialized as a function of a temperature of the liquid coolant in the engine at the time of starting of the engine.

11. Method according to any one of the preceding claims, **characterized in that** the estimate of the material temperature on the basis of the stored energy is made using a stored energy/material temperature look-up table; and **in that** this stored energy/material temperature table is obtained during a learning phase at a determined rotational speed and when the stored power is stable.

12. System for controlling the rate of flow of liquid coolant, the system comprising:
- a crank case temperature sensor;
- a determining unit (3) for determining the stored power on the basis of an engine speed (N(t)) and of an engine torque (CMI(t)); and
- a decision unit (4, 4') that determines the rate of flow of liquid coolant as a function of the stored energy (E),
**characterized in that** the system implements the method according to any one of the preceding claims.

13. Motor vehicle **characterized in that** it comprises the system according to Claim 12.
